# FASCICULE DE BREVET EUROPEEN

(11) **EP 3 002 407 B1**
(45) Date de publication et mention de la délivrance du brevet: **29.03.2017**
(21) Numéro de dépôt: 15186497.2
(22) Date de dépôt: 23.09.2015
(51) Int. Cl.: E06C 7/18

(54) **ECHELLE HAUBANABLE AVEC AU MOINS UN TAQUET COINCEUR**
ABGESPANNTE LEITER MIT WENIGSTENS EINEM SPERRKLOTZ
BRACED LADDER WITH AT LEAST A CHOCK

(30) Priorité: 30.09.2014 FR 1459318
(43) Date de publication de la demande: 06.04.2016
(73) Titulaire: AUD INNOV, 71800 Varennes Sous Dun (FR)
(72) Inventeur: BUGY, Yves, 69640 Ville sur Jarnioux (FR); MERIC, Christophe, F-42720 BRIENNON (FR)
(74) Mandataire: Cabinet Laurent & Charras

(56) Documents cités:
- FR-A1- 2 772 421
- GB-A- 2 323 117
- US-A1- 2010 326 768

## Description

Pour travailler en hauteur, par exemple sur les lignes électriques basse tension ou sur les lignes téléphoniques portées par des poteaux, il est connu d'utiliser des échelles s'appuyant sur le poteau 1, comme montré figure 1, ou, disposées près du poteau, mais s'appuyant sur des jambes de soutien. L'échelle comprend un plan fixe 2 formé par assemblage de montants M avec des barreaux B. Pour sécuriser l'échelle quand elle est en appui contre le poteau 1, et pour former un ensemble rigide, insensible aux variations de charges et au couple de basculement engendré par le déplacement de la personne sur l'échelle, à son sommet ou sur sa plateforme sommitale, elle est haubanée sur le poteau. A cette fin elle comporte une corde d'haubanage 4 qui entoure le poteau et dont les brins sont tendus entre les montants du plan fixe 2 et le poteau 1. Dans d'autres applications, par exemple avec une échelle équipée de jambes de soutien, la corde de haubanage est tendue entre l'échelle et un point d'accrochage fixe.

La corde de haubanage de l'échelle est calée sur les montants par des taquets coinceurs 5 qui sont rapportés et fixés par des vis contre les faces internes des deux montants du plan fixe 2.

Habituellement, chaque taquet est composé d'une platine portant deux axes transversaux sur chacun desquels sont montés rotatifs deux taquets de forme ovoïdale rappelés élastiquement l'un contre l'autre. Ces taquets sont disposés de part et d'autre du plan de serrage de la corde d'haubanage. La face courbe de chaque taquet, qui est tournée vers l'autre taquet, est munie d'arrêtes transversales crantées aptes à s'opposer aux déplacements de la corde de haubanage 4. Le platine porte taquet est fixée par des vis sur la paroi interne de chacun des montants M du plan fixe 2.

Bien que donnant satisfaction, de tels taquets présentent les inconvénients suivants :
- le premier est qu'ils nécessitent de percer deux trous dans chaque montant, avec pour conséquence d'affaiblir localement ce montant.
- Le second résulte de leur structure et de leur positionnement qui, sous des efforts de traction exagérés de la corde sur eux, amplifient le couple de basculement sur les taquets qui tend vers leur arrachement de la platine.

Bien que le risque d'arrachement soit très faible, son existence suffit à générer un sentiment d'insécurité sur l'utilisateur de l'échelle.

FR 2 722 421 décrit une échelle haubanable avec au moins un taquet coinceur. L'objet de l'invention est de remédier à ces inconvénients en fournissant des moyens de coincement de la corde de haubanage réduisant le nombre de trous pour le fixer sur le montant de l'échelle et augmentant sa résistance à l'arrachement.

Elle concerne plus spécialement les échelles dans lesquelles, comme décrit dans le document FRA1360240 publié FR 3012168 au nom de la déposante, chacun des barreaux présente des cannelures longitudinales saillant de sa face supérieure pour l'appui du pied de l'utilisateur, et est tubulaire, par exemple avec une section de forme triangulaire avec son coté cannelé vers le haut.

Selon l'invention, la platine de la pièce de fixation est monolithique avec le palier de l'unique taquet qu'elle porte et comporte, au dessous de ce palier, une chemise tubulaire ayant la même forme que le barreau B1 qu'elle entoure et avec lequel elle coopère pour assurer son positionnement, la dite platine étant fixée par un seul moyen de fixation contre le montant M du plan fixe et de manière que le palier face saillie vers l'intérieur de l'échelle et que les crans du taquet soient en vis-à-vis des cannelures de l'un des barreaux, pour former avec eux des mâchoires de serrage de la corde de haubanage..

La pièce monolithique est mise en place entoure du barreau lors du montage de celui-ci sur les montants, tandis que la fixation définitive de sa platine sur le montant est assurée par l'unique moyen de liaison, tel que vis, rivet.

Dans une forme d'exécution, la pièce monolithique comporte, au dessous du palier pour le taquet, une chemise tubulaire ayant la même forme que le barreau qu'elle entoure sans jeu.

Cette chemise positionne la pièce et le taquet coinceur et, surtout, améliore la résistance au couple d'arrachement.

D'autres caractéristiques et avantages ressortiront de la description qui suit, en référence au dessin schématique annexé, représentant une forme d'exécution de l'invention.
Figure 1 est une vue en perspective d'une échelle de l'état de l'art ;
Figure 2 est vue partielle en perspective montrant, à échelle agrandie, une forme d'exécution du taquet selon l'invention, quand il est en position de coincement ;
Figure 3 est en une vue en perspective de la pièce monolithique seule ;
Figure 4 est une vue en perspective du taquet, quand il est en position d'attente d'une corde ;
Figures 5, 6 et 7 sont de vues de coté en élévation d'un taquet quand il est, respectivement, en position d'attente, en position de coincement d'une corde et en position de libération manuelle d'une corde.

Dans la forme d'exécution représentée aux figures 2 à 7, à chaque montant du plan fixe 2 de l'échelle est associé un seul taquet 5 qui est monté libre en rotation sur un palier 10 faisant partie d'une pièce de fixation 11, monolithique et moulée en métal.

Comme on peut le voir à la figure 3, le palier 10 fait saillie en direction de l'intérieur de l'échelle à partir d'une platine 12. Celle-ci comporte, à son extrémité supérieure, un trou circulaire 13 pour le passage d'un moyen de fixation, tel que rivet ou vis, et, à son extrémité inférieure, une chemise tubulaire 14 dont la forme de la section est la même que celle du barreau B1 qu'elle va entourer avec un jeu réduit. Dans cette forme de réalisation elle présente une section triangulaire arrondie. Ainsi, la chemise 14 est positionnée angulairement par le barreau et renforce la pièce monolithique 11.

La paroi 14a de la chemise, qui est tournée vers le poteau 1, est prolongée vers le haut par une nervure 15 renforçant la pièce en formant un gousset. La figure 3 montre que la nervure 15 est traversée par un trou 16 pour le passage de la corde d'haubanage 4.

Enfin, le corps du palier 10 est relié à la platine 12 par des nervures radiales 17 lui conférant une très bonne résistance à l'arrachement

De façon connue, le taquet 5 comporte un alésage axial, non représenté, par lequel il est monté rotatif sur le palier 10. Il contient des moyens de rappel élastique, tel qu'un ressort en spirale, orientant sa face courbe crantée 5a en direction des cannelures sous jacentes 20 du barreau B1.

Les deux pièces de fixation 11 sont mises en place sur les montants M du plan fixe 2, lorsque le barreau commun B1 qui les porte est lui-même fixé par ses extrémités sur les montants M. La fixation des barreaux s'effectue soit par dudgeonnage sur les montants, soit par une vis axiale prenant appui sur le montant, tandis que celle des pièces 11 sur ces mêmes montants s'effectue par un seul rivet 18 passant à travers le trou 13 de chaque platine 12.

Les figures 2 et 6 montrent que, quand le taquet 5 est en position de coincement, sa face crantée 5a coopère avec les cannelures 20 du barreau B1, à la façon de mâchoires de serrage, pour agripper la corde 4 qui passe entre eux.

Dans cette position, les taquets 5 sont autobloquants vis-à-vis de la corde 4 et absorbent aisément les efforts de traction qui leurs sont communiqués dans le sens de la flèche 21 de figure 2. La rigidité donnée aux pièces 11 par la chemise 14, la nervure de gousset 15 et les nervures 17, permet à ces pièces de résister aux efforts d'arrachement s'exerçant sur les montants tubulaires M qui les portent, d'autant plus que ces montants ne sont pas affaiblis par les fixations des platines 12 de la pièce 11.

Quand il n'y a pas de corde 4, les moyens de rappel élastique maintiennent le taquet dans la position d'attente montrée aux figures 4 et 5, position dans laquelle les crans 5a du taquet ne viennent pas au contact des cannelures 20, et un intervalle S est ménagé entre taquet et barreau.

Pour libérer la corde 4 et permettre de décoller l'échelle de son appui sur le poteau 1 avant son repliement pour le transport, l'opérateur doit exercer sur chacun des deux brins de la corde 4 une traction dans le sens de la flèche 22 à la figure 7. Comme le montre la figure 6 cela a pour effets d'éloigner les taquets 5 de la corde 4 et de permettre de la laisser filer dans le sens inverse de la flèche 22.

Il ressort de la description qui précède que le taquet selon l'invention facilite sa pose et son positionnement sur les montants, et présente une résistance à l'arrachement bien supérieure à celle des taquets existants, tout en améliorant la sécurité de l'utilisateur.

## Revendications

1. Echelle haubanable avec au moins un taquet coinceur, **caractérisé en ce que** ladite échelle comprenant des barreaux tubulaires B et B1 présentant, en saillie de leur face supérieure, des cannelures longitudinales (20) pour l'appui du pied de l'utilisateur, tandis que le taquet coinceur (5), à rappel par ressort et à crans (5a), est monté rotatif sur un palier (10) d'une pièce munie d'une platine de fixation sur l'un des montants du plan fixe (2), la platine (12) de la pièce de fixation (11) est monolithique avec le palier (10) de l'unique taquet (5) qu'elle porte et comporte, au dessous de ce palier (10), une chemise tubulaire (14) ayant la même forme de section que le barreau B1 qu'elle entoure et avec lequel elle coopère pour assurer son propre positionnement, la dite platine étant fixée par un seul moyen de fixation contre le montant M du plan fixe (2) et de manière que le palier (10) face saillie vers l'intérieur de l'échelle et que les crans (5a) du taquet soient en vis-à-vis des cannelures (20) du barreau B1, pour former avec eux des mâchoires de serrage de la corde de haubanage.

2. Echelle haubanable avec au moins un taquet coinceur, selon la revendication 1 **caractérisé en ce que**, la paroi de la chemise (14) qui est tournée vers le poteau d'appui est prolongée par une nervure de renfort (15) formant gousset avec la platine (12)

3. Echelle haubanable avec au moins un taquet coinceur, selon les revendications 1 et 2 prises ensembles, **caractérisé en ce que** la nervure de renfort (15) est traversée par un trou (16) pour le passage de la corde de haubanage (4).

4. Echelle haubanable avec au moins un taquet coinceur, selon la revendication 1 **caractérisé en ce que** le corps (10a) du palier (10) pour le taquet (5) est relié à la platine de fixation (12) par des nervures radiales (17).

5. Echelle haubanable avec au moins un taquet coinceur, selon la revendication 1 **caractérisé en ce que** la pièce de fixation est moulée en métal.

## Patentansprüche

1. Abspannbare Leiter mit mindestens einer Seilklemme, **dadurch gekennzeichnet, dass** die Leiter röhrenförmige Sprossen B und B1 umfasst, die jeweils eine längsgerichtete Riffelung (20) aufweisen, welche aus deren Oberseite herausragt und als Trittfläche für den Benutzer dient, während die Seilklemme (5), mit federgetriebener Rückholung und Kerben (5a), drehbar auf einem Lager (10) eines Teils angebracht ist, das mit einer Platte versehen ist, welche der Befestigung an einem der Holme der festen Ebene (2) dient, wobei die Platte (12) des Befestigungsteils (11) einstückig mit dem Lager (10) der darauf befindlichen einzigen Seilklemme (5) ist und, unterhalb dieses Lagers (10), einen röhrenförmigen Mantel (14) aufweist, der dieselbe Form wie die Sprosse B1 hat, welche er umgibt und mit welcher er zusammenwirkt, um seine eigene Positionierung sicherzustellen, wobei die Platte mittels eines einzigen Befestigungsmittels am Holm M der festen Ebene (2) befestigt ist, und zwar derart, dass das Lager (10) ins Innere der Leiter hineinragt und dass die Kerben (5a) der Seilklemme sich gegenüber der Riffelung (20) der Sprosse B1 befindet, um mit ihnen Klemmbacken zum Einklemmen des Abspannseils zu bilden.

2. Abspannbare Leiter mit mindestens einer Seilklemme nach Anspruch 1, **dadurch gekennzeichnet, dass** sich die Wand des Mantels (14), welche dem Stützposten zugewandt ist, in einer Verstärkungsrippe (15) fortsetzt, die mit der Platte (12) einen Winkelbeschlag bildet.

3. Abspannbare Leiter mit mindestens einer Seilklemme nach den Ansprüchen 1 und 2 zusammen genommen, **dadurch gekennzeichnet, dass** die Verstärkungsrippe (15) ein Durchgangsloch (16) zum Durchführen des Abspannseils (4) aufweist.

4. Abspannbare Leiter mit mindestens einer Seilklemme nach Anspruch 1, **dadurch gekennzeichnet, dass** der Körper (10a) des Lagers (10) für die Seilklemme (5) über radiale Rippen (17) mit der Befestigungsplatte (12) verbunden ist.

5. Abspannbare Leiter mit mindestens einer Seilklemme nach Anspruch 1, **dadurch gekennzeichnet, dass** das Befestigungsteil aus Metall geformt ist.

## Claims

1. A ladder which can be fastened with shrouds having at least one jamming cleat, **characterized in that**,
said ladder, including tubular rungs B and B1 having longitudinal ribbing (20) projecting from their top faces for receiving the feet of the user, while the jamming cleat (5) that is urged back into its jamming position by a return spring and that is provided with teeth (5a) is mounted to move in rotation on a bearing (10) of a part provided with a fastening plate for fastening to one of the uprights of the bed section (2), the plate (12) of the fastening part (11) is formed integrally in one piece with said bearing (10) for the single cleat (5) that it carries, and includes, below said bearing (10), a tubular sleeve (14) having the same cross-sectional shape as the rung B1 that it surrounds and with which it co-operates to be self-positioning, said plate being fastened by a single fastening means against the upright M of the bed section (2) in such a manner that the bearing (10) projects towards the inside of the ladder and that the teeth (5a) of the cleat face the ribbing (20) on the rung B1 to co-operate with said ribbing to form clamping jaws for clamping the lashing rope.

2. The ladder having at least one jamming cleat according to claim 1, **characterized in that** that wall of the sleeve (14) that faces towards the pole against which the ladder is stood is extended by a reinforcing fin (15) forming a gusset with the plate (12).

3. The ladder having at least one jamming cleat according to claims 1 and 2 taken together, **characterized in that** the reinforcing fin (15) is provided with a through hole (16) through which the lashing rope (4) can pass.

4. The ladder having at least one jamming cleat according to claim 1, **characterized in that** the body (10a) of the bearing (10) for the cleat (5) is connected to the fastening plate (12) by radial fins (17).

5. The ladder having at least one jamming cleat according to claim 1, **characterized in that** the fastening part is made of cast metal.
